# EUROPÄISCHE PATENTSCHRIFT

(11) **EP 2 687 781 B1**
(45) Veröffentlichungstag und Bekanntmachung des Hinweises auf die Patenterteilung: **09.09.2020**
(21) Anmeldenummer: 13176109.0
(22) Anmeldetag: 11.07.2013
(51) Int. Cl.: F23D 14/02, F23D 14/26, F23D 14/72

(54) **Flächenbrenner und Verfahren zur Überwachung einer Flammenbildung bei einem Flächenbrenner**
Grid burners and method for monitoring the formation of a flame in a grid burner
Brûleur à platine et procédé de surveillance d'une formation de flammes pour une brûleur à platine

(30) Priorität: 17.07.2012 DE 102012014009
(43) Veröffentlichungstag der Anmeldung: 22.01.2014
(73) Patentinhaber: Robert Bosch GmbH, 70442 Stuttgart (DE)
(72) Erfinder: Koellmann, Gordy, 7415 KH Deventer (NL); Oesterle, Ewald, 73274 Notzingen (DE); Wagner, Frank, 73061 Ebersbach (DE); Park, Sungbae, 6851 CS Huissen (NL); Schmuker, Franz, 73117 Wangen (DE); Wacker, Markus, 73249 Wernau (DE); Schaefer, Albrecht, 70771 Leinfelden-Echterdingen (DE)

(56) Entgegenhaltungen:
- EP-A1- 0 751 344
- EP-A1- 2 385 301
- EP-A2- 0 339 499
- WO-A1-93/18342
- DE-A1- 10 038 095
- DE-A1- 19 943 615
- DE-A1-102005 056 499
- DE-C1- 19 718 898
- JP-A- 2002 267 115

## Beschreibung

Die Erfindung betrifft einen Flächenbrenner nach dem Oberbegriff des Patentanspruches 1 und ein Verfahren zur Überwachung einer Flammenbildung bei einem Flächenbrenner nach Anspruch 18.

Flächenbrenner werden in der Regel mit Gas, wie beispielsweise Erdgas oder Biogas betrieben. Als mögliche Brennstoffe kommen aber auch flüssige Brennstoffe wie zum Beispiel Heizöl, Ethanol oder Methanol in Betracht. Dabei wird in der Regel in einer Mischkammer ein gasförmiges Brennstoff-Luft-Gemisch erzeugt und durch eine perforierte metallische Verteilerplatte zur Brenneroberfläche geführt, die ein Faser-Gewirk, beispielsweise aus Metallfasern oder einem Keramikflies, aufweisen kann. Die Verteilerplatte dient dabei zur gleichmäßigen Verteilung des Brennstoff-Luft-Gemisches, das an der von der Verteilerplatte abgewandten Seite des Faser-Gewirks verbrannt wird. Auf dem Faser-Gewirk beziehungsweise auf der Brenneroberfläche befindet sich also ein Flammenbereich. Der Begriff Faser-Gewirk steht hier stellvertretend für jede bekannte Art von flächigem Fasersystem oder Fadensystem und umfasst also durch Stricken, Wirken, Häkeln, Weben, Filzen, Walken und/oder Pressen hergestellte Fasermaterialien oder Fadenmaterialien. Ihre Geometrie ist wegen der statistischen Verteilung der Fasern, Fäden, Maschen und/oder Poren nicht mit der gleichen Präzision reproduzierbar herzustellen wie bei anderen Bearbeitungsprozessen (zum Beispiel spanende Bearbeitung).

Derartige Flächenbrenner kommen insbesondere bei Heizgeräten und Warmwassergeräten zum Einsatz. Mit Hilfe einer Überwachungselektrode, beispielsweise einer lonisationselektrode, erfolgt eine Überwachung der Verbrennungsqualität und insbesondere der Höhe eines Sauerstoffgehalts im Verbrennungsgemisch. Aufgrund einer hohen Temperatur der Flamme ist das Verbrennungsgemisch ionisiert und weist eine messbare Leitfähigkeit auf, die mit Hilfe der Überwachungselektrode gemessen und einer Regeleinheit zur Verfügung gestellt wird. Damit erfolgt eine Regelung der Zusammensetzung des Brennstoff-Luft-Gemisches.

Ein Überangebot an Verbrennungsluft, also ein zu großer Luftanteil im Brennstoff-Luft-Gemisch, soll dabei vermieden werden, da dies zu einer schlechten Energieausbeute und damit zu einem verringerten Wirkungsgrad führt. Eine entsprechende Regelung ist auch unter der Bezeichnung Luftzahlregelung oder Lambda-Regelung bekannt und kommt beispielsweise bei der SCOT-Technologie (Systemcontrol-Technologie) zum Einsatz. Theoretisch werden damit stets optimale Verbrennungswerte unabhängig von der Brennstoffbeschaffenheit erreicht, wobei eine Anpassung des Flächenbrenners an die jeweils verfügbare Brennstoffqualität nicht erforderlich ist.

Allerdings sind bei Flächenbrennern mit Faser-Gewirk kaum klar definierte und lokal reproduzierbare Flammen erzeugbar (zum Beispiel im Bereich der Überwachungselektrode). Ein Faser-Gewirk ist nicht vollständig gleichförmig herstellbar. Aufgrund der nicht reproduzierbaren Gewirkgeometrie liegen dann keine hinsichtlich Flammengeometrie (Flammenbild, -länge, -form, usw.) oder Verbrennungsparameter (Flammentemperatur, Ausbrandgeschwindigkeit, Abheben der Flamme von oder Aufsitzen der Flamme auf der Brenneroberfläche, usw.) klar definierten Flammen vor. Daher streuen diese Werte über die Brenneroberfläche relativ stark. Außerdem verändert sich das Faser-Gewirk über die Lebensdauer und beeinflusst dadurch zusätzlich die Flammenbildung. Da die Flammenionisation aufgrund der oben dargelegten Abhängigkeiten schwankt, ist eine genaue Regelung der Luftzahl bzw. des Restsauerstoffgehaltes auf Grundlage des durch die Flamme fließenden lonisationsstroms über einen großen Modulationsbereich kaum möglich.

In DE 10 2005 056 499 A1 wird vorgeschlagen, eine Strömungsgeschwindigkeit des Brennstoff-Luft-Gemisches in Überwachungsbereich gegenüber dem Hauptbereich zu reduzieren, um eine ausreichende Flammenüberwachung auch bei unterschiedlichen Gasbeschaffenheiten und Betriebsweisen sicher zu stellen, wobei die Überwachungselektrode dem Überwachungsbereich zugeordnet ist.

In EP 0 339 499 A2 wird dagegen vorgeschlagen, im Überwachungsbereich Flammen mit einer größeren Länge als im Hauptbereich zu erzeugen, was beispielsweise dadurch realisiert wird, dass in der Verteilerplatte kleinere Austrittsöffnungen vorgesehen sind oder der Luftanteil im Brennstoff-Luft-Gemisch reduziert wird. Dadurch soll sichergestellt werden, dass der Überwachungselektrode immer eine zur lonisationsmessung brauchbare Flamme zur Verfügung steht.

Eine Streuung der Flammenbildung wird aber durch diese Maßnahme nicht vollständig behoben. Insbesondere über einen längeren Zeitraum kann es dabei zu einer Veränderung des Flammenbildes kommen.
Der Erfindung liegt die Aufgabe zugrunde, die Nachteile des Stands der Technik zu beseitigen und eine definierte Flammenbildung im Überwachungsbereich zu erreichen, so dass insbesondere eine genaue Luftzahlregelung möglich ist.

Erfindungsgemäß wird diese Aufgabe mit den Merkmalen des Patentanspruches 1 beziehungsweise mit den Merkmalen des Patentanspruches 18 gelöst. Vorteilhafte Weiterbildungen sind den Unteransprüchen zu entnehmen.

Der erfindungsgemäße Flächenbrenner weist also eine Verteilerplatte mit einem Überwachungsbereich und einem Hauptbereich auf, wobei das Brennstoff-Luft-Gemisch im Hauptbereich das erste Faser-Gewirk durchströmt und im Überwachungsbereich vom ersten Faser-Gewirk unbeeinflusst ist. Der Zustand und die Form des ersten Faser-Gewirkes haben für die Flammenbildung im Überwachungsbereich also überhaupt keine Auswirkungen. Vielmehr erfolgt eine Flammenbildung im Überwachungsbereich unabhängig vom ersten Faser-Gewirk. Im Hauptbereich wird die Verteilerplatte weiterhin durch das erste Faser-Gewirk insbesondere vor zu hohen Temperaturen geschützt, sodass die gewünschte Lebensdauer des Flächenbrenners erreicht werden kann. Da im Überwachungsbereich die Flammenbildung nicht durch das erste Faser-Gewirk beeinflusst beziehungsweise gestört wird, ist es möglich, eine geometrisch genau definierte Flamme zu erzeugen. Damit entstehen definierte Flammenverhältnisse ohne Streuung zwischen verschiedenen Flächenbrennern und ohne Veränderung über die Lebensdauer. Die definierten Verhältnisse ermöglichen dabei eine genaue Regelung über einen großen Modulationsbereich.

Insbesondere werden im Überwachungsbereich an der Überwachungselektrode eine von Brenner zu Brenner reproduzierbare Gemischausströmgeometrie und damit reproduzierbare Flammenparameter geschaffen, die eine von Brenner zu Brenner reproduzierbare und nicht alterungsabhängige lonisationsmessung gestatten.

Dabei ist besonders bevorzugt, dass der Überwachungsbereich sehr viel kleiner ausgebildet ist als der Hauptbereich, wobei der Überwachungsbereich eine Größe von etwa 5 cm² bis 15 cm², insbesondere von circa 10 cm² aufweist. Der Überwachungsbereich ist beispielsweise 50 mm x 20 mm groß und dementsprechend gegenüber dem Hauptbereich sehr klein. Eine Wärmeleitung in der Verteilerplatte vom Überwachungsbereich in den Hauptbereich, der durch das erste Faser-Gewirk geschützt ist und dementsprechend eine geringere Temperatur aufweist, ist daher problemlos möglich, sodass eine zu starke Überhitzung der Verteilerplatte im Überwachungsbereich nicht zu befürchten ist. Dabei wird häufig im Überwachungsbereich eine größere Durchströmungsgeschwindigkeit des Brennstoff-Luft-Gemisches gefordert, um eine kräftige Flamme zu erzeugen, was auch dazu führt, dass die Flamme nicht direkt auf der Oberfläche der Verteilerplatte anliegt, sondern auch ohne das zusätzliche erste Faser-Gewirk von der Verteilerplatte beabstandet ist. Damit wird sichergestellt, dass auch bei Kleinlast noch eine ausreichend starke Flamme im Überwachungsbereich erzeugt wird, um ein verwertbares lonisationssignal zu bekommen. Eine Überhitzung der Verteilerplatte ist damit auch bei geringen Leistungen nun nicht zu befürchten.

Um Wärmeleitwege vom Überwachungsbereich in den Hauptbereich der Verteilerplatte nicht zu unterbrechen, können in der Verteilerplatte zumindest im Überwachungsbereich schlitzförmige Auslassöffnungen vorgesehen sein, die senkrecht zum jeweils nächstliegenden Rand des Überwachungsbereichs verlaufen. Damit wird eine sichere Wärmeableitung vom Überwachungsbereich in den Hauptbereich sichergestellt.

Im Überwachungsbereich kann die Verteilerplatte dabei durchlässiger für das Brennstoff-Luft-Gemisch ausgebildet sein als im Hauptbereich. Dies ist beispielsweise dadurch realisierbar, das die Summe der offenen Querschnitte je Fläche im Überwachungsbereich höher ist als im Hauptbereich. Insbesondere bei einer geringen geforderten Leistung wird damit eine relativ kräftige Flamme im Überwachungsbereich gewährleistet, die zur Erzeugung eines ausreichenden lonisationssignals genutzt werden kann.

Zusätzlich oder alternativ kann die Verteilerplatte im Überwachungsbereich eine höhere Dicke aufweisen als im Hauptbereich. Beispielsweise ist die Verteilerplatte aus einem Metall- oder Edelstahlblech mit einer Dicke von etwa 0,6 mm hergestellt. Im Überwachungsbereich wird dann die Dicke der Verteilerplatte auf beispielsweise 1 mm oder 1,5 mm erhöht. Dafür kann ein zusätzliches Blech beispielsweise aus Edelstahl oder einer hochtemperaturfesten Legierung wie einer Nickel-Basislegierung gebildet sein, das im Überwachungsbereich an die Verteilerplatte angeschweißt wird. Dadurch wird eine Ableitung der Wärme im Überwachungsbereich weiter verbessert. Damit wird eine sichere Positionierung des ersten Faser-Gewirkes an der Verteilerplatte erhalten, wobei sichergestellt wird, dass das erste Faser-Gewirk nicht in den Überwachungsbereich ragt und damit die Flammenbildung im Überwachungsbereich beeinflusst. Eine Verschweißung stellt bei einem Metallfaser-Gewirk eine besonders einfache Möglichkeit dar, um das erste Faser-Gewirk an der Verteilerplatte zu fixieren. Die Verschweißung erfolgt beispielsweise über einzelne Schweißpunkte.

In einer bevorzugten Ausgestaltung ist der Überwachungsbereich frei vom ersten Faser-Gewirk. Das erzeugte Flammenbild im Überwachungsbereich wird dann im Wesentlichen durch die Öffnungen in der Verteilerplatte bestimmt. Dabei kann die Brenneroberfläche im Überwachungsbereich völlig frei sein, die Verteilerplatte also offen liegen, sodass die Flammen ohne Zwischenschaltung eines Brennermediums im Überwachungsbereich erzeugt werden.

In einer bevorzugten Ausführungsform ist die Verteilerplatte im Überwachungsbereich strömungsabwärts von einem zweiten Faser-Gewirk überdeckt, das einen geringeren Strömungswiderstand aufweist als das erste Faser-Gewirk und einen Teil der Brenneroberfläche bildet. Das zweite Faser-Gewirk bewirkt dann einen Schutz der Verteilerplatte im Überwachungsbereich, beeinflusst die Strömung des Brennstoff-Luft-Gemisches aber deutlich geringer als das erste Faser-Gewirk. Das erste Faser-Gewirk kann aus einem bewährten, relativ dicken Metallfasergewebe hergestellt werden, dass beispielsweise unter der Bezeichnung NIT 100 SE der Firma Bekaert Combustion Technology vertrieben wird. Das zweite Faser-Gewirk ist demgegenüber sehr dünn, wobei ein Verhältnis von verdeckten Bereichen zu Löchern sehr gering ist, sodass das Brennstoff-Luft-Gemisch nahezu ungestört durch das zweite Faser-Gewirk hindurchströmen kann. Eine Beeinflussung des Flammenbildes wird dann im Wesentlichen durch die Form der Öffnungen in der Verteilerplatte bestimmt und durch das zweite Faser-Gewirk kaum beeinflusst. Als zweites Faser-Gewirk kann beispielsweise ein unter der Bezeichnung NIT 100 A von der Firma Bekaert angebotenes Metall-Faser-Gestrick verwendet werden. Insbesondere bei einer ohnehin stärkeren Durchströmung der Verteilerplatte im Überwachungsbereich als im Hauptbereich wird eine Überhitzung des zweiten Faser-Gewirkes nicht zu befürchten sein, da im Überwachungsbereich eine leicht abhebende Flamme und eine verstärkte Kühlung erhalten wird.

Vorteilhafterweise ist dabei das erste Faser-Gewirk mit dem zweiten Faser-Gewirk verbunden, insbesondere verschweißt. Damit wird sichergestellt, dass auch beim Übergang vom Überwachungsbereich in den Hauptbereich die Verteilerplatte von einem Faser-Gewirk überdeckt ist, sodass es nicht zu einer lokalen Überhitzung kommen kann. Eine Verschweißung von Metall-Faser-Gewirken auch unterschiedlicher Maschengrößen und Materialstärken ist dabei problemlos möglich und stellt eine besonders einfache und haltbare Verbindung dar.

In einer alternativen Ausführungsform ist die Verteilerplatte im Überwachungsbereich strömungsabwärts mit einem perforierten, temperaturbeständigen Metallblech überdeckt, dass einen Teil mit der Brenneroberfläche bildet. Das Metallblech ist beispielsweise aus einer hochtemperaturfesten Edelstahllegierung gefertigt und gelocht und/oder perforiert. Ränder des Metallblechs schließen dabei an das erste Faser-Gewirk an oder sind durch das erste Faser-Gewirk abgedeckt, sodass keine thermisch überlasteten Bereiche entstehen. Durch das Metallblech erfolgt ein Schutz des Verteilblechs im Überwachungsbereich. Das Verteilblech wird dabei beispielsweise in einem Abstand von 1 mm bis 3 mm zum Verteilblech im Überwachungsbereich angeordnet. Die Geometrie der Perforation des Metallblechs kann dabei mit einer sehr hohen Wiederholungsgenauigkeit hergestellt werden, sodass eine genau definierte Flamme erhalten wird.

Dabei kann das Metallblech am Flächenbrenner in einer Längsrichtung frei dehnbar gehalten sein. Dies ist beispielsweise durch eine Kombination eines Festlagers mit einem Loslager möglich, wobei das Metallblech also nur an einer Schmalseite fixiert ist und an einer gegenüberliegenden Schmalseite und/oder an den benachbarten Längsseiten verschieblich gelagert ist. Dadurch wird das Auftreten von Temperaturspannungen aufgrund unterschiedlicher Ausdehnungsverhalten des Metallblechs gegenüber der Verteilerplatte vermieden.

Bevorzugterweise ist die Verteilerplatte im Überwachungsbereich unterbrochen. Die Größe dieser Unterbrechung entspricht dabei der Größe des Überwachungsbereichs. Die Strömung des Brennstoff-Luft-Gemisches wird dann im Überwachungsbereich überhaupt nicht durch die Verteilerplatte beeinflusst, sondern nur durch das Metallblech. Insgesamt ergibt sich damit ein sehr niedriger Strömungswiderstand, sodass auch bei geringen Leistungen die Ausbildung einer starken Flamme im Überwachungsbereich sichergestellt ist.

In einer alternativen bevorzugten Ausgestaltung ist das erste Faser-Gewirk im Überwachungsbereich von Düsen durchdrungen. Dadurch kann die gesamte Verteilerplatte vom ersten Faser-Gewirk überdeckt sein und damit vor Überhitzung geschützt werden, wobei gleichzeitig sichergestellt ist, dass durch das erste Faser-Gewirk im Überwachungsbereich keine Beeinflussung der Strömung des Brennstoff-Luft-Gemischs erfolgen kann. Vielmehr wird das Brennstoff-Luft-Gemisch im Überwachungsbereich mit Hilfe der Düsen durch die Schicht des ersten Faser-Gewirks hindurch und an diesem Faser-Gewirk vorbeigeführt und kann so zur Erzeugung einer definierten Flamme genutzt werden.

Dabei können die Düsen gleichzeitig dazu verwendet werden, das erste Faser-Gewirk örtlich festzuhalten, um beispielsweise ein Durchhängen des Faser-Gewirkes zu vermeiden, das über die Lebensdauer zu einer Dehnung des Gewirkes führen kann. Dafür kann das erste Faser-Gewirk beispielsweise an den Düsen kraftschlüssig und/oder formschlüssig gehalten sein. Dafür wird das Faser-Gewirk von den Düsen sozusagen durchstoßen, wobei Maschen des Faser-Gewirkes gedehnt werden. Einzelne Fasern des Faser-Gewirks werden also nicht beschädigt. Die Düsen können dabei problemlos einen Durchmesser von etwa 5 mm aufweisen. Zusätzlich oder alternativ können die Düsen mit dem ersten Faser-Gewirk auch verschweißt sein oder anderweitig verbunden sein.

Für eine gleichmäßige Verteilung des Brennstoff-Luft-Gemisches können die Düsen jeweils mehrere Austrittskanäle aufweisen. Dabei ist besonders bevorzugt, dass die Austrittskanäle zumindest teilweise in einem Winkel größer oder gleich 0° und kleiner als 90° zu einer Düsenlängsachse verlaufen. Dadurch erfolgt ein seitliches Entweichen des Brennstoff-Luft-Gemisches, sodass die Flamme weniger stark von der Brenneroberfläche abhebt. Dies ist vorteilhaft für eine genaue lonisationsmessung in der Flamme und damit für die Einstellung und Regelung einer Luftzahl (Restsauerstoffgehalt).

Vorzugsweise sind die Düsen mit der Verteilerplatte verbunden, insbesondere verschweißt oder vernietet. Die Position der Düsen bezüglich der Verteilerplatte und der Überwachungselektrode ist dann eindeutig definiert, sodass die Düsen zur Positionierung des Faser-Gewirkes genutzt werden können. Es ist auch möglich, die Düsen einstückig mit der Verteilerplatte auszubilden, wobei diese insbesondere tiefgezogen sind. Dadurch ist ein gleichmäßiger Übergang von der Verteilerplatte in die Düsen sichergestellt, ohne dass es zusätzlicher Arbeitsschritte bedarf.

Die Erfindung wird auch durch ein Verfahren zur Überwachung einer Flammenbildung bei einem Flächenbrenner dadurch gelöst, dass eine Flammenbildung in einem Überwachungsbereich überwacht wird, wobei ein Brennstoff-Luft-Gemisch im Überwachungsbereich an einem ersten Faser-Gewirk, das einen Hauptbereich überdeckt, vorbeigeführt wird. Dabei wird vorgesehen, dass der Überwachungsbereich vom Faser-Gewirk freigehalten wird, sodass das Brennstoff-Luft-Gemisch im Überwachungsbereich ungehindert vom ersten Faser-Gewirk aus der Verteilerplatte austreten und zur geometrisch definierten Flammenbildung benutzt werden kann. Im Überwachungsbereich können dann anstelle des ersten Faser-Gewirkes andere Brennermedien wie ein zweites Faser-Gewirk oder ein Metallblech angeordnet werden, um die Verteilerplatte im Überwachungsbereich zu stützen und eine definierte Flammenbildung zu gewährleisten. Die im Zusammenhang mit dem Flächenbrenner erläuterten Merkmale und Vorteile ergeben sich damit auch im Zusammenhang mit dem Verfahren.

In der Zeichnung sind Ausführungsbeispiele der Erfindung dargestellt. Hierin zeigen:
- Fig. 1: einen Flächenbrenner in räumlicher Darstellung;
- Fig. 2: einen Flächenbrenner in Draufsicht;
- Fig. 3: einen Flächenbrenner einer ersten Ausführungsform im Schnitt;
- Fig. 4: einen Flächenbrenner einer zweiten Ausführungsform im Schnitt;
- Fig. 5: einen Flächenbrenner einer weiteren Ausführungsform im Schnitt;
- Fig. 6a: einen Flächenbrenner einer weiteren Ausführungsform im Schnitt;
- Fig. 6b: den Flächenbrenner nach Fig. 6a im Betriebszustand;
- Fig. 7: eine weitere Ausführungsform des Flächenbrenners im Schnitt;
- Fig. 8: ein Detail des Flächenbrenners im Schnitt und
- Fig. 9: eine Düse des Flächenbrenners in Schnittansicht.

In Figur 1 ist ein Flächenbrenner 1 in räumlicher Darstellung dargestellt, der einen kastenförmigen Brennerrahmen 2 aufweist, in dem eine Mischkammer ausgebildet ist. Der Flächenbrenner 1 weist ein erstes Faser-Gewirk 3 auf, das zwischen den Seiten des Brennerrahmens 2 angeordnet ist. Das erste Faser-Gewirk 3 bildet dabei eine Brenneroberfläche.

Ein Überwachungsbereich 4 ist frei vom ersten Faser-Gewirk 3, sodass eine Verteilerplatte 5 zu sehen ist. Die Verteilerplatte 5 erstreckt sich über die gesamte Oberseite des Flächenbrenners 1 und ist außerhalb des Überwachungsbereichs 4 in einem Hauptbereich 6 vom ersten Faser-Gewirk 3 abgedeckt. In der Verteilerplatte 5 sind schlitzförmige Auslassöffnungen 7 ausgebildet, die jeweils senkrecht zum nächstliegenden Rand 8 des Überwachungsbereichs 4 verlaufen. Dadurch sind Wärmeleitwege, die Wärme vom Überwachungsbereich 4 in den Hauptbereich 6 transportieren, von den Auslassöffnungen 7 nicht unterbrochen, sodass eine gleichmäßige und schnelle Wärmeabfuhr erfolgen kann.

Ein Brennstoff-Luft-Gemisch, das sich in der Mischkammer innerhalb des Brennerrahmens 2 befindet, kann durch die Verteilerplatte 5 zur Brenneroberfläche oberhalb des ersten Faser-Gewirks 3 im Hauptbereich 6 und oberhalb der Verteilerplatte 5 im Überwachungsbereich 4 strömen. Damit gelangt das Brennstoff-Luft-Gemisch auf die von der Verteilerplatte 5 abgewandte Oberseite des ersten Faser-Gewirkes 3. Dort und direkt oberhalb der Verteilerplatte 5 im Überwachungsbereich 4 wird das Brennstoff-Luft-Gemisch gezündet und können sich dann die Flammen ausbilden.

Um im Überwachungsbereich 4 einen größeren Gemisch-Volumendurchsatz zu erreichen und damit eine kräftigere Flammenbildung zu generieren, können im Bereich des Überwachungsbereichs 4 der Verteilerplatte 5 mehrere und/oder größere Auslassöffnungen 7 vorgesehen sein als im Hauptbereich 6. Dadurch wird erreicht, dass die im Überwachungsbereich 4 erzeugten Flammen von der Verteilerplatte 5 abheben, sodass diese nicht thermisch überlastet wird. Gleichzeitig sorgt der größere Volumenstrom für eine zusätzliche Kühlung.

Am Rand 8, der einen Übergang zwischen Hauptbereich 6 und Überwachungsbereich 4 darstellt, ist das erste Faser-Gewirk 3, das als Metallfaser-Gewirk ausgebildet ist, mit der Verteilerplatte 5, die beispielsweise als perforiertes Edelstahlblech ausgebildet sein kann, verschweißt. Dadurch erfolgt zum einen eine Stabilisierung des ersten Faser-Gewirkes 3, und zum anderen wird sichergestellt, dass im Überwachungsbereich 4 keine Beeinflussung des Brennstoff-Luft-Gemisches durch das erste Faser-Gewirk 3 erfolgen kann. Unabhängig von einer Alterung des ersten Faser-Gewirkes 3 kann damit im Überwachungsbereich 4 eine definierte Flamme erzeugt werden und zur Luftzahlregelung, also Restsauerstoffüberwachung, genutzt werden.

In Figur 1 ist oberhalb des Überwachungsbereichs 4 keinerlei Faser-Gewirk oder anderes Brennermedium angeordnet. Es ist aber auch möglich, die Verteilerplatte 5 im Überwachungsbereich 4 mit einem gegenüber dem ersten Faser-Gewirk 3 leichteren und/oder dünneren zweiten Faser-Gewirk 21 abzudecken, um die Verteilerplatte 5 auch im Überwachungsbereich vor thermischer Belastung zu schützen. Das zweite Faser-Gewirk sollte dann einen geringeren Strömungswiderstand aufweisen als das erste Faser-Gewirk 3. Diese Ausgestaltung ist in Fig. 3 gezeigt.

In Figur 2 ist der Flächenbrenner 1 in Aufsicht dargestellt. Bei dieser Ausgestaltung ist die Verteilerplatte 5 im Überwachungsbereich 4 durch ein Metallblech 9 abgedeckt, das definierte Öffnungen 10 aufweist. Das Metallblech 9 ist dabei als perforiertes Edelstahlblech ausgebildet.

Das erste Faser-Gewirk 3 ist am Rand 8 mit dem Metallblech 9 verschweißt. Zusätzlich ist das erste Faser-Gewirk 3 mit dem Brennerrahmen 2 verschweißt und so eindeutig positioniert. Im Überwachungsbereich 4 kann das erste Faser-Gewirk 3 damit keinen Einfluss auf die Flammenbildung nehmen. Vielmehr wird das Brennstoff-Luft-Gemisch durch das Metallblech 9 beziehungsweise dessen Öffnungen 10 geleitet, sodass eine definierte Flamme erzeugt werden kann.

Fig. 3 zeigt den Flächenbrenner nach Fig. 1 im Querschnitt. Im Überwachungsbereich 4 ist ein zweites, sehr viel leichteres und durchlässigeres Faser-Gewirk 21 aus Metallfasern angeordnet als im Hauptbereich 6, sodass das Brennstoff-Luft-Gemisch im Überwachungsbereich nicht oder kaum beeinflusst wird. Damit wird im Überwachungsbereich eine definierte Flamme erzeugt.

Fig. 4 zeigt eine gegenüber der Darstellung in Fig. 3 nur leicht abgewandelte Ausführungsform, bei der das zweite Faser-Gewirk 21 nicht als Metallfaser-Gewirk, sondern aus einem anderen Material gebildet ist. Im Übrigen entspricht der in Fig. 4 gezeigte Flächenbrenner der in Fig. 3 gezeigten Ausführungsform.

Figur 5 zeigt die Ausführungsform nach Figur 2 im Querschnitt. Die Mischkammer 11, die vom Brennerrahmen 2 umgeben ist, ist an ihrer Oberseite durch die Verteilerplatte 5 abgedeckt. Im Hauptbereich 6 befindet sich das erste Faser-Gewirk 3 auf der Verteilerplatte 5. Im Überwachungsbereich 4 befindet sich mit einem Abstand von etwa 1mm bis 3mm oberhalb der Verteilerplatte 5 das Metallblech 9. Dabei ist das Metallblech 9 an seiner dem Brennerrahmen 2 zugewandten Schmalseite 12 frei verschieblich am Brennerrahmen 2 gehalten (Loslager). An seiner gegenüberliegenden Schmalseite 13 ist das Metallblech 9 fest mit der Verteilerplatte 5 verbunden, sodass ein Festlager gebildet ist. In Längsrichtung kann sich das Metallblech 9 daher frei ausdehnen, sodass keine thermischen Spannungen auftreten.

Ein Brennstoff-Luft-Gemisch gelangt aus der Mischkammer 11 durch die Auslassöffnungen 7 der Verteilerplatte 5 und durchströmt im Hauptbereich 6 das erste Faser-Gewirk 3, sodass an einer von der Verteilerplatte 5 abgewandten Seite des ersten Faser-Gewirkes 3 Flammen ausgebildet werden können. Im Überwachungsbereich 4 durchströmt das Brennstoff-Luft-Gemisch die Öffnungen 10 des Metallblechs 9, sodass sich auf einer von der Verteilerplatte 5 abgewandten Seite des Metallblechs 9 eine definierte Flamme ausbildet. Die Verteilerplatte 5 wird also im Hauptbereich 6 vom ersten Faser-Gewirk 3 und im Überwachungsbereich 4 durch das Metallblech 9 vor einer thermischen Belastung durch die Flammen geschützt. Dementsprechend kann die Verteilerplatte 5 relativ dünn ausgebildet sein und beispielsweise eine Dicke von 0,6 mm aufweisen.

Im Überwachungsbereich 4 sind die Auslassöffnungen 7 im geringeren Abstand zueinander angeordnet als im Hauptbereich 6. Dadurch ist der Volumenstrom je Flächeneinheit im Überwachungsbereich 4 größer als im Hauptbereich 6.

Außerhalb des Flächenbrenners 1 und oberhalb des Überwachungsbereichs 4 ist eine Überwachungselektrode 14 angeordnet, mit dem die Leitfähigkeit des brennenden ionisierten Brennstoff-Luft-Gemisches erfasst wird. Daraus lässt sich die Luftzahl bzw. der Restsauerstoffgehalt bestimmen und damit eine Luftzahlregelung erreichen. Die Überwachungselektrode 14 wird daher auch als lonisationselektrode bezeichnet.

In Figur 6a ist eine weitere Ausführungsform des Flächenbrenners 1 im Querschnitt dargestellt, die weitgehend den Ausführungsformen nach Figur 3 und Figur 5 entspricht. Allerdings weist die Verteilerplatte 5 im Überwachungsbereich 4 eine Unterbrechung (Aussparung) 15 auf. Das Brennstoff-Luft-Gemisch gelangt also aus der Mischkammer 11 durch die Unterbrechung 15 direkt zum Metallblech 9 und kann durch die Öffnungen 10 austreten. Dementsprechend ist ein Strömungswiderstand im Überwachungsbereich 4 sehr klein und insbesondere deutlich kleiner als im Hauptbereich 6. Damit ergibt sich beispielsweise eine doppelt so große Durchströmung und damit eine abhebende Flamme im Überwachungsbereich 4, wodurch eine thermische Belastung des Metallblechs 9 kleingehalten wird. Gleichzeitig wird eine kräftige Flamme auch dann sichergestellt, wenn nur eine geringe Leistung vom Flächenbrenner 1 gefordert ist und dementsprechend relativ wenig Brennstoff-Luft-Gemisch zugeführt wird.

In Fig. 6b ist der Flächenbrenner 1 im Betriebs-Zustand dargestellt, bei dem Flammen 22 an der Brenneroberfläche durch ausströmendes Brennstoff-Luft-Gemisch gezündet sind. Im Überwachungsbereich 4 ist dabei eine sehr viel kontrolliertere, definierte Flamme ausgebildet als im Hauptbereich 6.

Im Übrigen entspricht der Flächenbrenner 1 in Figur 6a und 6b der Ausführungsform nach Figur 5.

In Figur 7 ist eine weitere Ausgestaltung des Flächenbrenners 1 im Querschnitt dargestellt, wobei die gesamte Brenneroberfläche, also sowohl der Hauptbereich 6 als auch der Überwachungsbereich 4 vom ersten Faser-Gewirk 3 abgedeckt ist. Damit im Überwachungsbereich 4 keine Beeinflussung des Brennstoff-Luft-Gemisches erfolgt, sind im Überwachungsbereich 4 Düsen 16 vorgesehen, die das erste Faser-Gewirk 3 durchdringen. Dafür werden Maschen des ersten Faser-Gewirkes 3 durch die Düsen 16 aufgeweitet, wodurch das erste Faser-Gewirk 3 kraftschlüssig und/oder formschlüssig an den Düsen 16 gehalten wird. Die Düsen 16 sind dabei in die Verteilerplatte 5 eingenietet und stellen eine Fluid leitende Verbindung zur Mischkammer 11 her.

Figur 8 zeigt eine Ausführungsform des Flächenbrenners 1, bei dem die Düsen 16 nicht wie bei der Ausführungsform nach Figur 7 eingenietet sind, sondern mittels Tiefziehen einstückig aus der Verteilerplatte 5 ausgeformt worden sind. Damit ergeben sich sehr günstige Strömungsverhältnisse. Um eine sichere Fixierung des ersten Faser-Gewirkes 3 insbesondere im Bereich des Überwachungsbereichs 4 zu erhalten, damit das erste Faser-Gewirk 3 keine Düsenöffnungen abdecken kann, ist das erste Faser-Gewirk 3 im Überwachungsbereich 4 mit der Verteilerplatte 5 verschweißt, wobei einzelne Schweißpunkte ausreichend sind.

Figur 9 zeigt eine Schnittansicht einer bevorzugten Ausgestaltung der Düsen 16. Die Düse 16 weist dabei einen auf der Längsachse 17 liegenden Austrittskanal 18 und zwei seitliche Austrittskanäle 19, 20 auf. Damit ergibt sich eine sehr gleichmäßige Verteilung des Brennstoff-Luft-Gemischs oberhalb des Überwachungsbereichs 4 und damit eine kräftige Flamme mit leichter und von Brenner zu Brenner reproduzierbarer lonisationsmessung.

Durch die erfindungsgemäße Ausgestaltung des Flächenbrenners 1 wird das grundsätzliche Problem der Flammenstreuung im Überwachungsbereich 4, dem eine Überwachungselektrode 14 zugeordnet ist, dadurch vermieden, dass eine Beeinflussung der Strömung des Brennstoff-Luft-Gemisches durch das erste Faser-Gewirk 3 verhindert wird, indem das erste Faser-Gewirk 3 in diesem Bereich ausgeschnitten ist. Stattdessen wird im Überwachungsbereich 4 entweder überhaupt kein Brennermedium angeordnet, sodass die Flammen direkt oberhalb der Verteilerplatte ausgebildet werden, oder es werden Brennermedien verwendet, die einen geringeren Strömungswiderstand und/oder definiertere Strömungsverhältnisse bieten, als das erste Faser-Gewirk 3. Dementsprechend wird im Überwachungsbereich entweder ein leichteres zweites Faser-Gewirk angeordnet, das einen geringeren Strömungswiderstand aufweist, oder ein Metallblech mit Öffnungen, das keiner Alterung wie das Faser-Gewirk unterliegt und mit hoher Wiederholgenauigkeit gefertigt und montiert werden kann. Um eine stärkere Durchströmung des Überwachungsbereichs gegenüber dem Hauptbereich zu erreichen, ist die Verteilerplatte 5 im Bereich des Überwachungsbereichs mit einer größeren Anzahl von Auslassöffnungen versehen. Es ist auch denkbar, die Verteilerplatte im Bereich des Überwachungsbereichs zu unterbrechen, also beispielsweise auszuschneiden.

Durch diese Ausgestaltungen wird erreicht, dass das Flammenbild im Überwachungsbereich sehr definiert erzeugt werden kann. Dabei wird eine ungekühlte Fläche der Verteilerplatte im Überwachungsbereich sehr gering gehalten, sodass eine gute Wärmeableitung erfolgen kann. Es wird so eine exakte Definition der Ausströmung des Brennstoff-Luft-Gemisches erhalten und so eine definierte Flamme erzeugt, die sich auch über einen längeren Zeitraum nicht ändert.

## Patentansprüche

1. Flächenbrenner (1) mit einer Verteilerplatte (5) und einer Brenneroberfläche, die zumindest ein erstes Faser-Gewirk (3) aufweist, und mit einer Mischkammer (11), aus der ein Brennstoff-Luft-Gemisch durch die Verteilerplatte zur Brenneroberfläche geführt ist, wobei die Verteilerplatte einen Überwachungsbereich (4) und einen Hauptbereich (6) aufweist, wobei das Brennstoff-Luft-Gemisch im Hauptbereich (6) das erste Faser-Gewirk (3) durchströmt, **dadurch gekennzeichnet, dass** das Brennstoff-Luft-Gemisch im Überwachungsbereich (4) vom ersten Faser-Gewirk (3) unbeeinflusst ist, wobei der Überwachungsbereich (4) frei vom ersten Faser-Gewirk (3) ist, sodass die Verteilerplatte (5) zu sehen ist.

2. Flächenbrenner (1) nach Anspruch 1, **dadurch gekennzeichnet, dass** der Überwachungsbereich (4) sehr viel kleiner ausgebildet ist als der Hauptbereich (6), wobei der Überwachungsbereich (4) eine Größe von insbesondere 5 cm² bis 15 cm², insbesondere von ca. 10 cm² aufweist.

3. Flächenbrenner (1) nach einem der Ansprüche 1 oder 2, **dadurch gekennzeichnet, dass** die Verteilerplatte (5) zumindest im Überwachungsbereich (4) schlitzförmige Auslassöffnungen (7) aufweist, die senkrecht zum jeweils nächstliegenden Rand (8) des Überwachungsbereichs (4) verlaufen.

4. Flächenbrenner (1) nach einem der Ansprüche 1 bis 3, **dadurch gekennzeichnet, dass** die Verteilerplatte (5) im Überwachungsbereich (4) durchlässiger für das Brennstoff-Luft-Gemisch ist als im Hauptbereich (6).

5. Flächenbrenner (1) nach einem der Ansprüche 1 bis 4, **dadurch gekennzeichnet, dass** die Verteilerplatte (5) im Überwachungsbereich (4) eine höhere Dicke aufweist als im Hauptbereich (6).

6. Flächenbrenner (1) nach einem der Ansprüche 1 bis 5, **dadurch gekennzeichnet, dass** das erste Faser-Gewirk (3) an einem Übergang zwischen Hauptbereich (6) und Überwachungsbereich (4) an der Verteilerplatte (5) fixiert, insbesondere verschweißt ist.

7. Flächenbrenner (1) nach einem der Ansprüche 1 bis 6, **dadurch gekennzeichnet, dass** der Überwachungsbereich (4) frei vom ersten Faser-Gewirk (3) ist.

8. Flächenbrenner (1) nach einem der Ansprüche 1 bis 7, **dadurch gekennzeichnet, dass** die Verteilerplatte (5) im Überwachungsbereich (4) von einem zweiten Faser-Gewirk (21) überdeckt ist, das einen geringeren Strömungswiderstand aufweist als das erste Faser-Gewirk (3) und einen Teil der Brenneroberfläche bildet.

9. Flächenbrenner (1) nach Anspruch 8, **dadurch gekennzeichnet, dass** das erste Faser-Gewirk (3) mit dem zweiten Faser-Gewirk (21) verbunden, insbesondere verschweißt ist.

10. Flächenbrenner (1) nach einem der Ansprüche 1 bis 7, **dadurch gekennzeichnet, dass** die Verteilerplatte (5) im Überwachungsbereich (4) mit einem perforierten, temperaturbeständigen Metallblech (9) überdeckt ist, das einen Teil der Brenneroberfläche bildet.

11. Flächenbrenner (1) nach Anspruch 10, **dadurch gekennzeichnet, dass** das Metallblech (9) in einer Längsrichtung frei dehnbar gehalten ist.

12. Flächenbrenner (1) nach Anspruch 10 oder 11, **dadurch gekennzeichnet, dass** die Verteilerplatte (5) im Überwachungsbereich (4) unterbrochen ist.

13. Flächenbrenner (1) nach einem der Ansprüche 1 bis 6, **dadurch gekennzeichnet, dass** das erste Faser-Gewirk (3) im Überwachungsbereich (4) von Düsen (16) durchdrungen ist.

14. Flächenbrenner (1) nach Anspruch 13, **dadurch gekennzeichnet, dass** das erste Faser-Gewirk (3) an den Düsen (16) kraftschlüssig und/oder formschlüssig gehalten ist.

15. Flächenbrenner (1) nach Anspruch 13 oder 14, **dadurch gekennzeichnet, dass** die Düsen (16) Austrittskanäle (18, 19, 20) aufweisen, die in einem Winkel größer oder gleich 0° und kleiner als 90° zu einer Düsenlängsachse verlaufen.

16. Flächenbrenner (1) nach einem der Ansprüche 13 bis 15, **dadurch gekennzeichnet, dass** die Düsen (16) mit der Verteilerplatte (5) verbunden sind, insbesondere verschweißt oder vernietet sind.

17. Flächenbrenner (1) nach einem der Ansprüche 13 bis 15, **dadurch gekennzeichnet, dass** die Düsen (16) einstückig mit der Verteilerplatte (5) ausgebildet sind, insbesondere tiefgezogen sind.

18. Verfahren zur Überwachung einer Flammenbildung bei einem Flächenbrenner (1) nach einem der vorhergehenden Ansprüche, **dadurch gekennzeichnet, dass** eine Flammenbildung in einem Überwachungsbereich (4) insbesondere mit einer Überwachungselektrode (14) überwacht wird, wobei ein Brennstoff-Luft-Gemisch im Überwachungsbereich (4) an einem ersten Faser-Gewirk (3), das einen Hauptbereich (6) überdeckt, vorbei geführt wird.

## Claims

1. Surface burner (1) having a distribution plate (5) and a burner surface, which has at least a first fibre knit (3), and having a mixing chamber (11) from which a fuel-air mixture is guided through the distribution plate to the burner surface, wherein the distribution plate has a monitoring region (4) and a main region (6), wherein the fuel-air mixture flows through the first fibre knit (3) in the main region (6), **characterized in that** the fuel-air mixture is uninfluenced by the first fibre knit (3) in the monitoring region (4), wherein the monitoring region (4) is free from the first fibre knit (3) such that the distribution plate (5) can be seen.

2. Surface burner (1) according to Claim 1, **characterized in that** the monitoring region (4) is designed to be very much smaller than the main region (6), wherein the monitoring agent (4) has a size of in particular 5 cm² to 15 cm², in particular of approximately 10 cm².

3. Surface burner (1) according to either of Claims 1 and 2, **characterized in that** the distribution plate (5) has, at least in the monitoring region (4), slot-shaped outlet openings (7) which run perpendicularly to the respectively closest edge (8) of the monitoring region (4).

4. Surface burner (1) according to one of Claims 1 to 3, **characterized in that** the distribution plate (5) is more permeable to the fuel-air mixture in the monitoring region (4) than in the main region (6) .

5. Surface burner (1) according to one of Claims 1 to 4, **characterized in that** the distribution plate (5) has a greater thickness in the monitoring region (4) than in the main region (6).

6. Surface burner (1) according to one of Claims 1 to 5, **characterized in that** the first fibre knit (3) is fixed, in particular welded, to the distribution plate (5) at a transition between the main region (6) and monitoring region (4).

7. Surface burner (1) according to one of Claims 1 to 6, **characterized in that** the monitoring region (4) is free from the first fibre knit (3).

8. Surface burner (1) according to one of Claims 1 to 7, **characterized in that** the distribution plate (5) is covered in the monitoring region (4) by a second fibre knit (21) which has a lower flow resistance than the first fibre knit (3) and forms part of the burner surface.

9. Surface burner (1) according to Claim 8, **characterized in that** the first fibre knit (3) is connected, in particular welded, to the second fibre knit (21) .

10. Surface burner (1) according to one of Claims 1 to 7, **characterized in that** the distribution plate (5) is covered in the monitoring region (4) by a perforated, temperature-resistant metal sheet (9) which forms part of the burner surface.

11. Surface burner (1) according to Claim 10, **characterized in that** the metal sheet (9) is held so as to be freely expandable in a longitudinal direction.

12. Surface burner (1) according to Claim 10 or 11, **characterized in that** the distribution plate (5) is interrupted in the monitoring region (4).

13. Surface burner (1) according to one of Claims 1 to 6, **characterized in that** the first fibre knit (3) is penetrated in the monitoring region (4) by nozzles (16).

14. Surface burner (1) according to Claim 13, **characterized in that** the first fibre knit (3) is held on the nozzles (16) in a force-fitting and/or form-fitting manner.

15. Surface burner (1) according to Claim 13 or 14, **characterized in that** the nozzles (16) have outlet ducts (18, 19, 20) which run at an angle of greater than or equal to 0° and less than 90° to a nozzle longitudinal axis.

16. Surface burner (1) according to one of Claims 13 to 15, **characterized in that** the nozzles (16) are connected to the distribution plate (5), in particular by welding or riveting.

17. Surface burner (1) according to one of Claims 13 to 15, **characterized in that** the nozzles (16) are formed in one piece with the distribution plate (5), in particular are deep-drawn.

18. Method for monitoring the formation of a flame in a surface burner (1) according to one of the preceding claims, **characterized in that** a flame formation is monitored in a monitoring region (4) in particular by a monitoring electrode (14), wherein a fuel-air mixture is guided in the monitoring region (4) past a first fibre knit (3) which covers a main region (6).

## Revendications

1. Brûleur à surface radiante (1) comprenant une plaque de distribution (5) et une surface de brûleur, qui possède au moins une première étoffe de fibres (3), et comprenant une chambre de mélange (11) depuis laquelle un mélange combustible-air est acheminé à travers la plaque de distribution vers la surface de brûleur, la plaque de distribution possédant une zone de surveillance (4) et une zone principale (6), le mélange combustible-air s'écoulant à travers la première étoffe de fibres (3) dans la zone principale (6), **caractérisé en ce que** le mélange combustible-air n'est pas influencé par la première étoffe de fibres (3) dans la zone de surveillance (4), la zone de surveillance (4) étant exempte de la première étoffe de fibres (3), de sorte que la plaque de distribution (5) est visible.

2. Brûleur à surface radiante (1) selon la revendication 1, **caractérisé en ce que** la zone de surveillance (4) est de configuration beaucoup plus petite que la zone principale (6), la zone de surveillance (4) présentant une taille notamment de 5 cm² à 15 cm², plus particulièrement d'environ 10 cm².

3. Brûleur à surface radiante (1) selon l'une des revendications 1 ou 2, **caractérisé en ce que** la plaque de distribution (5) possède des ouvertures de sortie (7) en forme de fentes au moins dans la zone de surveillance (4), lesquelles suivent un tracé perpendiculaire au bord (8) respectivement le plus proche de la zone de surveillance (4).

4. Brûleur à surface radiante (1) selon l'une des revendications 1 à 3, **caractérisé en ce que** la plaque de distribution (5) est plus perméable au mélange combustible-air dans la zone de surveillance (4) que dans la zone principale (6).

5. Brûleur à surface radiante (1) selon l'une des revendications 1 à 4, **caractérisé en ce que** la plaque de distribution (5) présente une épaisseur plus importante dans la zone de surveillance (4) que dans la zone principale (6).

6. Brûleur à surface radiante (1) selon l'une des revendications 1 à 5, **caractérisé en ce que** la première étoffe de fibres (3) au niveau d'une transition entre la zone principale (6) et la zone de surveillance (4) est calée, notamment soudée, à la plaque de distribution (5).

7. Brûleur à surface radiante (1) selon l'une des revendications 1 à 6, **caractérisé en ce que** la zone de surveillance (4) est exempte de la première étoffe de fibres (3).

8. Brûleur à surface radiante (1) selon l'une des revendications 1 à 7, **caractérisé en ce que** la plaque de distribution (5) est recouverte dans la zone de surveillance (4) par une deuxième étoffe de fibres (21) qui présente une résistance à l'écoulement plus faible que la première étoffe de fibres (3) et qui forme une partie de la surface de brûleur.

9. Brûleur à surface radiante (1) selon la revendication 8, **caractérisé en ce que** la première étoffe de fibres (3) est reliée, notamment soudée, à la deuxième étoffe de fibres (21).

10. Brûleur à surface radiante (1) selon l'une des revendications 1 à 7, **caractérisé en ce que** la plaque de distribution (5) est recouverte dans la zone de surveillance (4) par une tôle métallique (9) perforée résistante à la température qui forme une partie de la surface de brûleur.

11. Brûleur à surface radiante (1) selon la revendication 10, **caractérisé en ce que** la tôle métallique (9) est maintenue de manière à pouvoir se dilater librement dans une direction longitudinale.

12. Brûleur à surface radiante (1) selon la revendication 10 ou 11, **caractérisé en ce que** la plaque de distribution (5) est interrompue dans la zone de surveillance (4).

13. Brûleur à surface radiante (1) selon l'une des revendications 1 à 6, **caractérisé en ce que** la première étoffe de fibres (3) dans la zone de surveillance (4) est traversée par des buses (16).

14. Brûleur à surface radiante (1) selon la revendication 13, **caractérisé en ce que** la première étoffe de fibres (3) est maintenue aux buses (16) par assemblage de force et/ou par complémentarité de formes.

15. Brûleur à surface radiante (1) selon la revendication 13 ou 14, **caractérisé en ce que** les buses (16) possèdent des canaux de sortie (18, 19, 20) qui suivent un tracé selon un angle égal ou supérieur à 0° et inférieur à 90° par rapport à un axe longitudinal de buse.

16. Brûleur à surface radiante (1) selon l'une des revendications 13 à 15, **caractérisé en ce que** les buses (16) sont reliées, notamment soudées ou rivetées à la plaque de distribution (5).

17. Brûleur à surface radiante (1) selon l'une des revendications 13 à 15, **caractérisé en ce que** les buses (16) sont formées d'un seul tenant avec la plaque de distribution (5), notamment par emboutissage profond.

18. Procédé de surveillance de la formation d'une flamme au niveau d'un brûleur à surface radiante (1) selon l'une des revendications précédentes, **caractérisé en ce que** la formation d'une flamme est surveillée dans une zone de surveillance (4), notamment avec une électrode de surveillance (14), un mélange combustible-air étant acheminé dans la zone de surveillance (4) devant une première étoffe de fibres (3) qui recouvre une zone principale (6).
